# EUROPÄISCHE PATENTSCHRIFT

(11) **EP 0 864 287 B1**
(45) Veröffentlichungstag und Bekanntmachung des Hinweises auf die Patenterteilung: **25.06.2003**
(21) Anmeldenummer: 98104189.0
(22) Anmeldetag: 09.03.1998
(51) Int. Cl.: A47K 3/28

(54) **Duschbereichsabtrennung für Dusch- bzw. Badewannen**
Shower area partition for bathtub or shower
Dispositif de séparation de la zone de douche dans une baignoire ou une douche

(30) Priorität: 10.03.1997 DE 19709758
(43) Veröffentlichungstag der Anmeldung: 16.09.1998
(73) Patentinhaber: PAN-DUR GmbH, 74706 Osterburken (DE)
(72) Erfinder: Fiegl, Tomas, 64293 Darmstadt (DE); Pohl, Achim, 64342 Seeheim-Jungenheim (DE)
(74) Vertreter: Patentanwälte Leinweber & Zimmermann

(56) Entgegenhaltungen:
- WO-A-96/32873
- FR-A- 2 651 426
- GB-A- 2 188 838
- GB-A- 2 228 195

## Beschreibung

Die Erfindung bezieht sich auf eine Duschbereichsabtrennung für Dusch- bzw. Badewannen, mit zumindest von einigen der Wannenränder ausgehenden und sich nach oben erstreckenden Trennwandsegmenten, die in bezug auf die zugehörige Wanne bzw. an einer den Duschbereich mit begrenzenden stationären Wand fest montiert oder aber zur Ermöglichung des Zutritts zum Duschbereich um eine vertikale Achse verschwenkbar gelagert sind, wobei jedes Trennwandsegment aus einem Abschnitt eines flexiblen, praktisch wasserundurchlässigen Materials, wie z.B. eines textilen Gewebes bzw. einer Kunststoffolie sowie aus mit diesem Materialabschnitt verbundenen, ihn in gestrafften Zustand überführenden und in diesem Zustand haltenden Spannstäben besteht.

Herkömmliche Duschbereichsabtrennungen dieser Art (WO 96/23873) umfassen die Trennwandsegmente - in der Regel aus Aluminium oder Kunststoff bestehende Rahmenteile -, die teleskopisch ineinander geführt sind und unter Federbeaufschlagung z.B. an Wandbereichen festgelegt bzw. miteinander über Schraubverbindungen zu praktisch starren Trageinheiten vorgefertigt sind, um als Halterung für das aufspannbare Textil- bzw. Folienmaterial zu dienen. Diese herkömmlichen Ausführungen besitzen zwar ein geringes Gewicht, sind jedoch relativ aufwendig in der Herstellung. Dies gilt auch für die Vielzahl von Duschabtrennungen gemäß DE 296 03 820 U1 bzw. DE 35 09 115 A1.

Weiterhin vorbekannte Abtrennungen abweichender Konstruktion mit Profilrahmenteilen, die in die Profilschlitze eingesetzte Scheiben aus Glas oder transparentem Kunststoff umfassen, sind noch aufwendiger in der Herstellung und besitzen häufig ein so hohes Gewicht, daß man sich genötigt sah, anstelle einer das Öffnen oder Schließen der Duschbereichsabtrennung durch den Benutzer ermöglichenden Schwenkverbindung der Trennwandsegmente miteinander eine ebenfalls aus aufwendigen Rahmenprofilen bestehende Führungsrahmenkonstruktion zu schaffen, die zumeist auf den Bade- oder Duschwannenrändern fest montiert ist und in der die Trennwandsegmente zum Öffnen und Schließen der so gebildeten Duschkabine relativ zueinander verschiebbar gelagert sind.

Der Erfindung liegt die Aufgabe zugrunde, die Duschbereichsabtrennung für Dusch- bzw. Badewannen der eingangs genannten Art so weiter auszugestalten, daß sie ohne Beeinträchtigung der Funktionalität auf wesentlich einfachere kostengünstigere Weise herstellbar ist.

Die Duschbereichsabtrennung nach der Erfindung, bei der diese Aufgabe gelöst ist, zeichnet sich im wesentlichen dadurch aus, daß sich die Spannstäbe von den Ecken jedes rechteckig geformten flexiblen Materialabschnitts ausgehend und einander kreuzend jeweils zur diagonal gegenüberliegenden Ecke erstrecken, wobei ihnen an ihren freien Enden jeweils eine sie in bezug auf die zugehörige Ecke des zu straffenden flexiblen Materialabschnitts festlegende Haltevorrichtung zugeordnet ist.

Eine derartige Trennwand-Ausführung weist ein gegenüber den herkömmlichen Trennwandsegmenten mit in der Herstellung aufwendigen Rahmenelementen mit Teleskopelementen und festen Schraubverbindungen den Vorteil geringer Materialund Fertigungskosten sowie eines wesentlich geringeren Gewichts auf. Dies vermindert auch die Transportkosten vom Hersteller zum Benutzer, zumal das zum Einsatz gelangende flexible Material eine sehr gedrungene platzsparende Verpackung erlaubt.

In besonders zweckmäßiger weiterer Ausgestaltung der Abtrennung nach der Erfindung sind die diagonal geführten Spannstäbe an ihrer Kreuzungsstelle im Zentrum der flexiblen Materialabschnitte miteinander verbunden.

Eine sehr günstige praktische Verbindung wird erreicht, wenn den Spannstäben an ihrer zentralen Kreuzungsstelle eine sie relativ zueinander winkelverdrehbar, jedoch in festem Abstand zueinander haltende Fassung zugeordnet ist.

Als in weiterer zweckmäßiger Ausgestaltung äußerst vorteilhaft hat es sich gezeigt, wenn die die Spannstäbe an ihren freien Enden festlegende Haltevorrichtung ein flaches Vorrichtungsgehäuse aufweist, in dessen dem Zentrum des flexiblen Materialabschnitts zugewandten Eckbereich eine Aussparung für eine Stützfassung vorgesehen ist, die der Aufnahme eines Spannstabendes dient und um eine sich quer zur Gehäuseebene erstreckende Achse drehbar gelagert ist.

Eine einwandfreie Halterung der flexiblen Materialabschnitte wird erreicht, wenn ihnen sie im Bereich ihrer Ränder erfassende Profilstäbe zugeordnet sind. Für die sichere Lagerung der Profilstäbe und damit auch der flexiblen Materialabschnitte ist es von besonderem Vorteil, daß den Enden der Profilstäbe sie jeweils aufnehmende Bohrungen in der vorzugsweise durch das flache Vorrichtungsgehäuse gebildeten Haltevorrichtung für die Spannstäbe zugeordnet sind. Dabei hat es sich als sehr zweckmäßig erwiesen, wenn die vorzugsweise einen runden Querschnitt besitzenden Profilstäbe mindestens eine Hohlkammer besitzen, die über einen Längsschlitz für das Erfassen der Ränder der Materialabschnitte nach außen offen ist. Dabei findet zweckmäßigerweise eine Kedereinfassung im Bereich der Ränder der flexiblen Materialabschnitte Anwendung.

Die Montage läßt sich sehr leicht vornehmen, wenn das flache Vorrichtungsgehäuse zwei miteinander verklammerbare Gehäusehälften umfaßt, von denen die eine Hälfte einen zapfenartigen Vorsprung aufweist, der in eine entsprechende Ausnehmung der anderen Gehäusehälfte einpreßbar ist, und wenn beide Gehäusehälften konzentrisch zum zapfenartigen Vorsprung eine vom Vorsprung durchsetzte Ringkammer begrenzen, die der Aufnahme eines am flexiblen Materialabschnitt vorgesehenen, in die Ringkammer einsetzbaren Tragrings dient. Dieser Tragring findet am ihn durchsetzenden Zapfen der einen Gehäusehälfte Halt. Über ihn wird ein Teil der Spannkräfte von den Spannstäben auf die flexiblen Materialabschnitte übertragen.

Für die Montage sehr günstig ist es ferner, wenn zumindest einige der Vorrichtungsgehäuse, die der stationären Wand benachbart sind, über Scharniere mit einem ihre Festlegung an der Wand ermöglichenden Tragelement verbunden sind. Dabei ist vorteilhafterweise an den mit der stationären Wand verbindbaren Vorrichtungsgehäusen jedes Trennwandsegments ein ihnen gemeinsamer, der Abdichtung dienender Wandanschlußstreifen festgelegt.

Um den Bewegungen des Wandanschlußstreifens beim Verschwenken des Tragwandsegments Rechnung zu tragen, sind vorteilhafterweise alle Tragelemente eines Trennwandsegments von einem der Hindurchführung und querbeweglichen Halterung des Wandanschlußstreifens dienenden Schlitz durchsetzt. Zu diesem Zweck ist es günstig, wenn jedes Tragelement zweiteilig ausgebildet ist und auf den einander zugewandten Flächen, die zwischen sich den Schlitz zur beweglichen Halterung des Wandanschlußstreifens begrenzen, eine entsprechend der Schlitzweite bemessene vorstehende Stützzone vorgesehen ist, die einen Durchbruch des Wandanschlußstreifens durchsetzt, der in Querbewegungsrichtung des Streifens bei Verschwenken des Trennwandsegments entsprechend größer bemessen ist.

Insbesondere bei größer dimensionierten Duschbereichen mit mehreren Trennwandsegmenten ist es in weiterer Ausbildung vorteilhaft, mehrere Trennwandsegmente an ihrem von der stationären Wand abgelegenen vertikalen Außenrand über ihre relative Verschwenkung zueinander ermöglichende Scharniere miteinander zu verbinden.

An den freien vertikalen Außenrändern der Trennwandsegmente und/oder an den unteren dem Wannenrand zugewandten Rändern sind jeweils die Abdichtung zueinander bzw. in bezug zum Wannenrand sicherstellende Abdichtungsstreifen festgelegt. Diese Abdichtungsstreifen sind zweckmäßigerweise in einem freien Längsschlitz des das Trennwandsegment begrenzenden Profilstabs festgelegt. Sie können jedoch auch einstückig mit dem Profilstab, d.h. aus demselben biegesteifen Material ausgebildet sein.

Um eine Austreten von Duschwasser aus dem Duschbereich zu unterbinden, ist es günstig, wenn die über Scharniere miteinander verbundenen Trennwandsegmente über der Abdichtung dienende, den Bereich der Scharniere überbrückende flexible Textil- bzw. Kunststoffolienstreifen miteinander verbunden sind. Hierfür ist es förderlich, wenn die flexiblen Abdichtungsstreifen mit ihren Längsrändern jeweils in einem Längsschlitz des zugehörigen Profilstabes festgelegt sind.

Weitere Einzelheiten, Vorteile und Merkmale der Erfindung ergeben sich aus der folgenden Beschreibung anhand der beigefügten Zeichnung. Es zeigen
- Fig. 1: eine sehr schematische Draufsicht auf eine im Eckbereich zweier Wände angeordnete Duschwanne mit den Duschbereich begrenzenden, schwenkbar gelagerten Trennwandsegmenten,
- Fig. 2: eine schematische Vorderansicht eines Trennwandsegments,
- Fig. 3 bis 5: schematische Ansichten einer im Kreuzungsbereich der Spannstäbe verwendeten Fassung,
- Fig.6: eine schematische Seitenansicht eines die Enden der Spannstäbe aufnehmenden flachen Vorrichtungsgehäuses,
- Fig. 7: eine Draufsicht auf das Vorrichtungsgehäuse nach Fig. 6,
- Fig. 8: eine Draufsicht auf die untere Hälfte des Vorrichtungsgehäuses nach Fig. 6,
- Fig. 9: einen Querschnitt durch das Vorrichtungsgehäuse entsprechend der Linie X-X der Fig. 7,
- Fig.10: einen Querschnitt durch lediglich die obere Hälfte des Vorrichtungsgehäuses entsprechend dem Querschnitt nach Fig. 9,
- Fig.11: einen Querschnitt durch die untere Hälfte des Vorrichtungsgehäuses entsprechend der Linie XI-XI der Fig. 8,
- Fig.12: einen schematischen Horizontalschnitt durch die von den freien Rändern zweier Trennwandsegmente gebildete Duschbereichsecke, und zwar in Höhe der wannenseitigen flachen Vorrichtungsgehäuse,
- Fig.13: eine Seitenansicht der in Fig. 12 gezeigten beiden Trennwandsemgente oberhalb des Randes der zugehörigen Bade- oder Duschwanne,
- Fig.14: einen Querschnitt durch das Vorrichtungsgehäuse entsprechend der Linie XIV-XIV der Fig. 13,
- Fig.15: Details der Fig. 13 und 14,
- Fig.16 bis 18: schematische Ansichten der zwei benachbarten Trennwandsegmenten zugeordneten, mit Scharnieren ausgestatteten Vorrichtungsgehäuse zur Veranschaulichung der verschiedenen Schwenkstellungen,
- Fig.19: eine Vorderansicht der Eckbereiche zweier schwenkbar verbundener Vorrichtungsgehäuse,
- Fig.20: eine Rückansicht der in Fig. 19 gezeigten Vorrichtungsgehäuse,
- Fig.21: eine sehr schematische Draufsicht auf ein Vorrichtungsgehäuse, das über ein Scharnier mit einem Tragelement an der Wand befestigt ist, und
- Fig.22: eine Vorderansicht des Tragelements nach Fig. 21.

Wie aus Fig. 1 in Verbindung mit Fig. 2 ersichtlich, umfaßt die veranschaulichte Duschbereichsabgrenzung für Dusch- bzw. Badewannen 1 von den Wannenrändern jeweils ausgehende und sich nach oben erstreckende Trennwandsegmente 2. Diese können in bezug auf die zugehörige Wanne bzw. an einer den Duschbereich mit begrenzenden stationären Wand 3 fest montiert oder aber zur Ermöglichung des Zutritts zum Duschbereich um eine vertikale Achse 4 verschwenkbar gelagert sein. Jedes Trennwandsegment 2 besteht aus einem Abschnitt 5 eines flexiblen, praktisch wasserundurchlässigen Materials, beispielsweise eines textilen Gewebes bzw. einer Kunststoffolie, sowie, aus mit diesem Materialabschnitt verbundenen, ihn in gestrafftem Zustand überführenden und in diesem Zustand haltenden Spannstäben 6. Die Spannstäbe 6 erstrecken sich von den Ecken jedes rechteckig geformten flexiblen Materialabschnitts ausgehend jeweils zur diagonal gegenüberliegenden Ecke. An ihrer Kreuzungsstelle im Zentrum der flexiblen Materialabschnitte 5 sind die diagonal geführten Spannstäbe 6 jeweils miteinander verbunden. Zu diesem Zweck ist den Spannstäben an ihrer zentralen Kreuzungsstelle eine sie relativ zueinander winkelverdrehbar, jedoch in festem Zustand zueinander haltende Fassung 7 zugeordnet.

Den Fig. 3 bis 5 ist entnehmbar; daß die Fassung 7 zu diesem Zweck aus zwei Teilen 8, 8' besteht, die jeweils eine Ausnehmung 9, 9' für die Hindurchführung eines der Spannstäbe 6 aufweisen. In Fig. 5 ist schematisch angedeutet, welche unterschiedliche Winkelposition die Teile 8, 8' und damit die Ausnehmungen 9, 9' relativ zueinander einnehmen können. Nicht gezeigt ist in den Fig. 3 bis 5, daß die beiden Fassungsteil 8, 8' miteinander drehbar verbindbar sind.

In Fig. 2 ist schematisch angedeutet, daß den Spannstäben 6 an ihren freien Enden jeweils eine sie in bezug auf die zugehörige Ecke des zu straffenden flexiblen Materialabschnitts 5 festlegende Haltevorrichtung 10 zugeordnet ist. Diese Haltevorrichtung umfaßt ein flaches Vorrichtungsgehäuse, dessen Aufbau schematisch in den Fig. 6 bis 12 veranschaulicht ist. Wie ersichtlich, ist im dem Zentrum des flexiblen Materialabschnitts 5 zugewandten Eckbereich des Vorrichtungsgehäuses eine Aussparung 11 für eine Stützfassung 12 vorgesehen. Diese nur in Fig. 12 angedeutete Stützfassung 12 umfaßt eine zentrale Ausnehmung 13, in die das Ende eines Spannstabes 6 einführbar ist. Diese Stützfassung 12 ist in der Aussparung 11 um eine sich quer zur Gehäuseebene erstreckende Achse drehbar gelagert. In ihrer Lage innerhalb der Aussparung 11 wird die Stützfassung durch einen radial Vorsprung 14, der in eine entsprechende Nut 15 eingreift.

Aus der Zeichnung geht weiterhin hervor, daß den flexiblen Materialabschnitten 5 sie im Bereich ihrer Ränder erfassende Profilstäbe zugeordnet sind. Den Enden dieser vorzugsweise aus stranggepreßtem Aluminium bestehenden Profilstäbe 16 sind sie jeweils aufnehmende Bohrungen in der durch das flache Vorrichtungsgehäuse gebildeten Haltevorrichtung 10 für die Spannstäbe 6 zugeordnet. Diese vorzugsweise einen runden Querschnitt besitzenden Profilstäbe 6 besitzen mindestens eine Hohlkammer 18, die über einen Längsschlitz 19 für das Erfassen der Ränder der Materialabschnitte 5 nach außen offen ist.

Falls es sich bei dem flachen Vorrichtungsgehäuse um ein einstückiges, massives Gehäuse handelt, in das die Bohrungen 17 eingeformt sind, ist jede Hohlkammerwand zur das Einführen und Festlegen in der zugehörigen Bohrung 17 ermöglichenden Querschnittsverminderung der Profilstäbe 16 durch Verkleinerung der Längsschlitzweite radial elastisch komprimierbar. Günstiger ist jedoch eine Lösung, bei der das flache Vorrichtungsgehäuse zwei miteinander verklammerbare Gehäusehälften 20, 20' umfaßt, von denen die eine, obere Hälfte 20 einen zapfenartigen Vorsprung 21 aufweist, der in eine entsprechende Anordnung 22 der anderen, unteren Gehäusehälfte 20' einpreßbar ist. Beide Gehäusehälften begrenzen konzentrisch zum zapfenartigen Vorsprung 21 eine vom Vorsprung durchsetzte Ringkammer 23, die der Aufnahme eines am flexiblen Materialabschnitt 5 vorgesehenen, in die Ringkammer 23 einsetzbaren Tragrings 24 dient.

Um die Tragwandsegmente 2 besonders steif auszubilden, haben die einander diagonal gegenüberliegenden Ecken mit den flachen Vorrichtungsgehäusen voneinander einen Abstand, der kleiner ist, als die Länge der sich zwischen diesen Ecken erstreckenden, an ihnen, nämlich an den Vorrichtungsgehäusen fixierten Spannstäbe 6. Auf diese Weise erhalten die Spannstäbe 6 einen leicht bogenförmigen Verlauf.

Unterstützt wird letzterer, wenn, wie in den Fig. 16 bis 18 angedeutet, die der Aufnahme der Spannstabenden dienenden Bohrungen 17 mit der Ebene des flachen Vorrichtungsgehäuses einen spitzen Winkel einschließen.

Zumindest die Vorrichtungsgehäuse, die der stationären Wand 3 benachbart sind, sind über Scharniere 25 mit einem ihre Festlegung an der Wand ermöglichenden Tragelement 26 verbunden. An den mit der stationären Wand 3 verbindbaren Vorrichtungsgehäusen jedes Trennwandsegments ist ein ihnen gemeinsamer, der Abdichtung dienender Wandanschlußstreifen 27 festgelegt. Alle Tragelemente 26 eines Trennwandsegments 2 sind von einem der Hindurchführung und querbeweglichen Halterung des Wandanschlußstreifens 27 dienenden Schlitz 28 durchsetzt. Zu diesem Zweck ist jedes Tragelement 26 zweiteilig ausgebildet und auf den einander zugewandten Flächen, die zwischen sich den Schlitz 28 zur beweglichen Halterung des Wandanschlußstreifens 27 begrenzen, eine entsprechend der Schlitzweite bemessene vorstehende Stützzone 29 vorgesehen, die einen Durchbruch des Wandanschlußstreifens 27 durchsetzt, der in Querbewegungsrichtung des Streifens bei Verschwenken des Trennwandsegments 2 entsprechend größer bemessen ist. Dieses Maß ist in Fig. 22 in gestrichelten Linien 30 angedeutet.

Zwei oder mehrere Trennwandsegmente 2 sind an ihrem von der stationären Wand 3 abgelegenen vertikalen Außenrand jeweils über ihre relative Verschwenkung zueinander ermöglichende Scharniere 25 miteinander verbunden. Diese Scharniere können zwar so ausgebildet sein, daß sie zwischen sich kein Wasser durchtreten lassen. Im Bereich zwischen aufeinanderfolgenden Scharnieren 25 ist jedoch ein Zwischenraum zwischen benachbarten Trennwandsegmenten 2 vorhanden. Deshalb sind an den freien vertikalen Außenrändern der Trennwandsegmente 2 jeweils die Abdichtung zueinander sicherstellende Abdichtungsstreifen 31 festgelegt. Die Fig. 13 bis 15 zeigen, daß an den unteren, dem Wannenrand der Dusch- bzw. Badewanne 1 zugewandten Rändern der Trennwandsegmente 2 ebenfalls jeweils die Abdichtung in bezug zum Wannenrand sicherstellende Abdichtungsstreifen 32 festgelegt sind. Diese Abdichtungsstreifen 32 sind ebenfalls in einem freien Längsschlitz des das Trennwandsegment 2 begrenzenden Profilstabs 16 festgelegt.

## Patentansprüche

1. Duschbereichsabtrennung für Dusch- bzw. Badewannen (1), mit zumindest von einigen der Wannenränder ausgehenden und sich nach oben erstreckenden Trennwandsegmenten (2), die in bezug auf die zugehörige Wanne bzw. an einer den Duschbereich mit begrenzenden stationären Wand (3) fest montiert oder aber zur Ermöglichung des Zutritts zum Duschbereich um eine vertikale Achse verschwenkbar gelagert sind, wobei jedes Trennwandsegment aus einem Abschnitt (5) eines flexiblen, praktisch wasserundurchlässigen Materials, wie z.B. eines textilen Gewebes bzw. einer Kunststoffolie sowie aus mit diesem Materialabschnitt verbundenen, ihn in gestrafften Zustand überführenden und in diesem Zustand haltenden Spannstäben (6) besteht, **dadurch gekennzeichnet, daß** sich die Spannstäbe (6) von den Ecken jedes rechteckig geformten flexiblen Materialabschnitts ausgehend und einander kreuzend jeweils zur diagonal gegenüberliegenden Ecke erstrecken, wobei ihnen an ihren freien Enden jeweils eine sie in bezug auf die zugehörige Ecke des zu straffenden flexiblen Materialabschnitts (5) festlegende Haltevorrichtung (10) zugeordnet ist.

2. Abtrennung nach Anspruch 1, **dadurch gekennzeichnet, daß** die diagonal geführten Spannstäbe (6) an ihrer Kreuzungsstelle im Zentrum der flexiblen Materialabschnitte (5) miteinander verbunden sind.

3. Abtrennung nach Anspruch 2, **dadurch gekennzeichnet, daß** den Spannstäben (6) an ihrer zentralen Kreuzungsstelle eine sie relativ zueinander winkelverdrehbar, jedoch in festem Abstand zueinander haltende Fassung (7) zugeordnet ist.

4. Abtrennung nach Anspruch 1, **dadurch gekennzeichnet, daß** die Haltevorrichtung ein flaches Vorrichtungsgehäuse aufweist, in dessen dem Zentrum des flexiblen Materialabschnitts (5) zugewandten Eckbereich eine Aussparung (11) für eine Stützfassung (12) vorgesehen ist, die der Aufnahme eines Spannstabendes dient und um eine sich quer zur Gehäuseebene erstreckende Achse drehbar gelagert ist.

5. Abtrennung nach einem der Ansprüche 1 bis 4, **dadurch gekennzeichnet, daß** den flexiblen Materialabschnitten (5) sie im Bereich ihrer Ränder erfassende Profilstäbe (16) zugeordnet sind.

6. Abtrennung nach Anspruch 5, **dadurch gekennzeichnet, daß** den Enden der Profilstäbe sie jeweils aufnehmende Bohrungen (17) in der vorzugsweise durch das flache Vorrichtungsgehäuse gebildeten Haltevorrichtung (10) für die Spannstäbe (6) zugeordnet sind.

7. Abtrennung nach Anspruch 5 oder 6, **dadurch gekennzeichnet, daß** die vorzugsweise einen runden Querschnitt besitzenden Profilstäbe (16) mindestens eine Hohlkammer (18) besitzen, die über einen Längsschlitz (19) für das Erfassen der Ränder der Materialabschnitte (5) nach außen offen ist.

8. Abtrennung nach einem der Ansprüche 5 bis 7, **dadurch gekennzeichnet, daß** jede Hohlkammerwand zur das Einführen und Festlegen in der zugehörigen Bohrung (17) des flachen Vorrichtungsgehäuses ermöglichenden Querschnittsverminderung der Profilstäbe (16) durch Verkleinerung der Längsschlitzweite radial elastisch komprimierbar ist.

9. Abtrennung nach einem der Ansprüche 5 bis 8, **dadurch gekennzeichnet, daß** das flache Vorrichtungsgehäuse zwei miteinander verklammerbare Gehäusehälften (20, 20') umfaßt, von denen die eine Hälfte (20) einen zapfenartigen Vorsprung (21) aufweist, der in eine entsprechende Anordnung (22) der anderen Gehäusehälfte einpreßbar ist, und daß beide Gehäusehälften konzentrisch zum zapfenartigen. Vorsprung (21) eine vom Vorsprung durchsetzte Ringkammer (23) begrenzen, die der Aufnahme eines am flexiblen Materialabschnitt (5) vorgesehenen, in die Ringkammer (23) einsetzbaren Tragrings (24) dient.

10. Abtrennung nach einem der Ansprüche 1 bis 9, **dadurch gekennzeichnet, daß** die einander diagonal gegenüberliegenden Ecken voneinander einen Abstand haben, der kleiner ist, als die Länge der sich zwischen diesen Ecken erstreckenden, an ihnen fixierten Spannstäbe (6).

11. Abtrennung nach einem der Ansprüche 6 bis 10, **dadurch gekennzeichnet, daß** zumindest einige der Vorrichtungsgehäuse, die der stationären Wand (3) benachbart sind, über Scharniere (25) mit einem ihre Festlegung an der Wand ermöglichenden Tragelement (26) verbunden sind.

12. Abtrennung nach einem der Ansprüche 1 bis 11, **dadurch gekennzeichnet, daß** an den mit der stationären Wand (3) verbindbaren Vorrichtungsgehäusen jedes Trennwandsegments (3) ein ihnen gemeinsamer, der Abdichtung dienender Wandanschlußstreifen (27) festgelegt ist.

13. Abtrennung nach den Ansprüchen 11 und 12, **dadurch gekennzeichnet, daß** alle Tragelemente (26) eines Trennwandsegments (2) von einem der Hindurchführung und querbeweglichen Halterung des Wandanschlußstreifens dienenden Schlitz (28) durchsetzt sind.

14. Abtrennung nach Anspruch 13, **dadurch gekennzeichnet, daß** jedes Tragelement (26) zweiteilig ausgebildet ist und auf den einander zugewandten Flächen, die zwischen sich den Schlitz zur beweglichen Halterung des Wandanschlußstreifens (27) begrenzen, eine entsprechend der Schlitzweite bemessene vorstehende Stützzone (29), vorgesehen ist, die einen Durchbruch des Wandanschlußstreifens (27) durchsetzt, der in Qerbewegungsrichtung des Streifens bei Verschwenken des Trennwandsegments (6) entsprechend größer bemessen ist.

15. Abtrennung nach einem der Ansprüche 1 bis 14, **dadurch gekennzeichnet, daß** zwei oder mehrere Trennwandsegmente (2) an ihrem von der stationären Wand (3) abgelegenen vertikalen Außenrand jeweils über ihre relative Verschwenkung zueinander ermöglichende Scharniere (25) miteinander verbunden sind.

16. Abtrennung nach einem der Ansprüche 1 bis 15, **dadurch gekennzeichnet, daß** an den freien vertikalen Außenrändern der Trennwandsegmente und/oder an den unteren dem Wannenrand zugewandten Rändern jeweils die Abdichtung zueinander bzw. in bezug zum Wannenrand sicherstellende seitliche bzw. untere Abdichtungsstreifen (31; 32) festgelegt sind.

17. Abtrennung nach Anspruch 16, **dadurch gekennzeichnet, daß** die Abdichtungsstreifen (31; 32) in einem freien Längsschlitz des das Trennwandsegment (2) begrenzenden Profilstabs (16) festgelegt sind.

18. Abtrennung nach einem der Ansprüche 1 bis 17, **dadurch gekennzeichnet, daß** die über Scharniere (25) miteinander verbundenen Trennwandsegmente (2) über der Abdichtung dienende, den Bereich der Scharniere (25) überbrückende flexible Textil- bzw. Kunststoffolienstreifen (31) miteinander verbunden sind.

## Claims

1. Shower area partitioning for shower trays or bathtubs (1), having partition segments (2) which originate at least from some of the tray/tub edges, extend upwards and are fixedly installed with respect to the associated tray/tub and on a stationary wall (3) which also bounds the shower area, or else are mounted such that they can be pivoted about a vertical axis to allow entry to the shower area, each partition segment consisting of a section (5) of flexible, virtually waterproof material, such as, for example, a textile fabric or a plastic sheet, and also of stressing bars (6) which are connected to this material section, transform it into a taut state and keep it in this state, **characterized in that** the stressing bars (6) originate from the corners of each rectangularly shaped, flexible material section, cross one other, and in each case extend to the diagonally opposite corner, a retaining device (10) which secures them with respect to the associated corner of the flexible material section(s)to be tightened being assigned to them in each case at their free ends.

2. Partitioning according to Claim 1, **characterized in that** at their crossing point in the centre of the flexible material sections (5) the diagonally guided stressing bars (6) are connected to one another.

3. Partitioning according to Claim 2, **characterized in that** at their central crossing point the stressing bars (6) are assigned a holder (7) which keeps them in a manner such that they can be rotated at an angle relative to one another but at a fixed spacing from one another.

4. Partitioning according to Claim 1, **characterized in that** the retaining device has a flat device housing in whose corner region, which faces the centre of the flexible material section (5), is provided a recess (11) for a supporting holder (12) which serves to receive an end of a stressing bar and is mounted in a manner such that it can be rotated about an axis extending transversely to the plane of the housing.

5. Partitioning according to one of Claims 1 to 4, **characterized in that** the flexible material sections (5) are assigned profiled bars (16) which grasp them in the region of their edges.

6. Partitioning according to Claim 5, **characterized in that** the ends of the profiled bars are assigned holes (17), which receive them in each case, in the retaining device (10), preferably formed by the flat device housing, for the stressing bars (6).

7. Partitioning according to Claim 5 or 6, **characterized in that** the profiled bars (16), which preferably have a round cross section, have at least one hollow chamber (18) which is open to the outside via a longitudinal slot (19) to grasp the edges of the material sections (5).

8. Partitioning according to one of Claims 5 to 7, **characterized in that** each hollow chamber wall can be elastically compressed radially to reduce the cross section of the profiled bars (16) by decreasing the width of the longitudinal slot, the reduction in cross section allowing the introduction and securing in the associated hole (17) of the flat device housing.

9. Partitioning according to one of Claims 5 to 8, **characterized in that** the flat device housing comprises two housing halves (20, 20') which can be clamped to one another and of which one half (20) has a peg-like projection (21) which can be pressed into a corresponding arrangement (22) in the other housing half, and **in that**, concentrically with respect to the peg-like projection (21), the two housing halves bound an annular chamber (23) through which the projection passes and which serves to receive a supporting ring (24) which is provided on the flexible material section (5) and can be inserted into the annular chamber (23).

10. Partitioning according to one of Claims 1 to 9, **characterized in that** the corners which lie diagonally opposite one another are at a spacing from one another which is smaller than the length of the stressing bars (6) which extend between these corners and are fixed at them.

11. Partitioning according to one of Claims 6 to 10, **characterized in that** at least some of the device housings, which are adjacent to the stationary wall (3), are connected via hinges (25) to a supporting element (26) which makes it possible for them to be secured on the wall.

12. Partitioning according to one of Claims 1 to 11, **characterized in that** on the device housings of each partition segment (3) [sic], which device housings can be connected to the stationary wall (3), there is secured a wall-connecting strip (27) which is common to the said housings and serves for sealing them.

13. Partitioning according to Claims 11 and 12, **characterized in that** all the supporting elements (26) of a partition segment (2) have a slot (28) which passes through them and serves to guide the wall-connecting strip through and mount it such that it can move transversely.

14. Partitioning according to Claim 13, **characterized in that** each supporting element (26) is of two-part design and, on the mutually facing surfaces which bound between them the slot for movably mounting the wall-connecting strip (27), there is provided a protruding supporting zone (29) which is dimensioned to correspond to the slot width and which passes through an opening in the wall-connecting strip (27), which opening, in the transverse movement direction of the strip when pivoting the partition segment (6) [sic], is of correspondingly larger dimensions.

15. Partitioning according to one of Claims 1 to 14, **characterized in that** at their vertical outer edge which is remote from the stationary wall (3) two or more partition segments (2) are in each case connected to one another via hinges (25) which enable them to pivot relative to one another.

16. Partitioning according to one of Claims 1 to 15, **characterized in that** on the free vertical outer edges of the partition segments and/or on the lower edges facing the tray/tub edge there are in each case secured lateral and lower sealing strips (31; 32, respectively) which ensure that they are sealed with respect to one another and with respect to the tray/tub edge, respectively.

17. Partitioning according to Claim 16, **characterized in that** the sealing strips (31; 32) are secured in a free longitudinal slot in the profiled bar (16) which bounds the partition segment (2).

18. Partitioning according to one of Claims 1 to 17, **characterized in that** the partition segments (2), which are connected to one another via hinges (25), are connected to one another via flexible textile or plastic-sheet strips (31) which serve for sealing and which span the region of the hinges (25).

## Revendications

1. Dispositif de séparation de la zone de douche dans une baignoire ou une douche (1), avec des segments de paroi de séparation (2) partant au moins de quelques-uns des bords de baignoire et s'étendant vers le haut qui sont montés fixement par rapport à la baignoire associée respectivement à un mur stationnaire (3) contribuant à délimiter la zone de douche ou qui sont logés d'une manière pivotante autour d'un axe vertical pour permettre l'accès à la zone de douche, où chaque segment de paroi de séparation est constitué d'un tronçon (5) en un matériau flexible, pratiquement imperméable à l'eau, comme par exemple d'un tissu textile respectivement d'une feuille de matériau synthétique ainsi que de tiges de tension (6) reliées à ce tronçon de matériau, l'amenant dans un état tendu et le maintenant dans cet état, **caractérisé en ce que** les tiges de tension (6), en partant des coins de chaque tronçon de matériau flexible de forme rectangulaire et se croisant, s'étendent respectivement au coin diagonalement opposé où leur est associé, à leurs extrémités libres, respectivement un dispositif de retenue (10) les fixant par rapport au coin associé du tronçon de matériau flexible (5) à tendre.

2. Dispositif de séparation selon la revendication 1, **caractérisé en ce que** les tiges de tension (6) guidées diagonalement sont reliées entre elles à leur emplacement de croisement au centre des tronçons de matériau flexibles (5).

3. Dispositif de séparation selon la revendication 2, **caractérisé en ce qu'**il est associé aux tiges de tension (6) à leur emplacement de croisement central une monture (7) les maintenant d'une manière angulairement rotative les unes aux autres mais cependant à un écart fixe.

4. Dispositif de séparation selon la revendication 1, **caractérisé en ce que** le dispositif de retenue présente un boîtier de dispositif plat dans la zone de coin orientée vers le centre du tronçon de matériau flexible (5) est prévu un évidement (11) pour une monture d'appui (12) qui sert à la réception d'une extrémité de tige de tension et qui est logée d'une manière tournante autour d'un axe s'étendant perpendiculairement au plan du boîtier.

5. Dispositif de séparation selon l'une des revendications 1 à 4, **caractérisé en ce que** des tiges profilées (16) sont associées aux tronçons de matériau flexibles (5) qui les saisissent au voisinage de leurs bords.

6. Dispositif de séparation selon la revendication 5, **caractérisé en ce que** sont associés aux extrémités des tiges profilées des perçages (17) les recevant respectivement dans le dispositif de retenue (10) formé de préférence par le boîtier de dispositif plat pour les tiges de tension (6).

7. Dispositif de séparation selon la revendication 5 ou 6, **caractérisé en ce que** les tiges profilées (16) de préférence d'une section transversale ronde possèdent au moins une chambre creuse (18) qui est ouverte vers l'extérieur par une fente longitudinale (19) pour la saisie des bords des tronçons de matériau (5).

8. Dispositif de séparation selon l'une des revendications 5 à 7, **caractérisé en ce que** chaque paroi de chambre creuse, en vue de la réduction de la section transversale des tiges profilées (16) permettant l'introduction et la fixation dans le perçage associé (17) du boîtier de dispositif plat, peut être comprimée radialement élastiquement par une diminution de la largeur de la fente longitudinale.

9. Dispositif de séparation selon l'une des revendications 5 à 8, **caractérisé en ce que** le boîtier de dispositif plat comprend deux moitiés de boîtier (20, 20') pouvant être serrées l'une contre l'autre dont une moitié (20) présente une saillie en forme de tenon (21) qui peut être enfoncée dans un agencement correspondant (22) de l'autre moitié de boîtier, et que les deux moitiés de boîtier délimitent concentriquement à la saillie en forme de tenon (21) une chambre annulaire (23) traversée par la saillie qui sert à la réception d'une bague de support (24) prévue au tronçon de matériau flexible (5), pouvant être placée dans la chambre annulaire (23).

10. Dispositif de séparation selon l'une des revendications 1 à 9, **caractérisé en ce que** les coins opposés diagonalement présentent un écart qui est plus petit que la longueur des tiges de tension (6) s'étendant entre ces coins, fixées à ceux-ci.

11. Dispositif de séparation selon l'une des revendications 1 à 10, **caractérisé en ce qu'**au moins quelques-uns des boîtiers de dispositif avoisinant la paroi stationnaire (3) sont reliés par des charnières (25) à un élément de support (26) permettant leur fixation à la paroi.

12. Dispositif de séparation selon l'une des revendications 1 à 11, **caractérisé en ce qu'**il est fixé aux boîtiers de dispositif de chaque segment de paroi de séparation (3) pouvant être reliés à la paroi stationnaire (3) une bande de raccordement de paroi commune (27) servant à l'étanchéité.

13. Dispositif de séparation selon les revendications 11 et 12, **caractérisé en ce que** tous les éléments de support (26) d'un segment de paroi de séparation (2) sont traversés par une fente (28) servant au passage et à la retenue déplaçable transversalement de la bande de raccordement de paroi.

14. Dispositif de séparation selon la revendication 13, **caractérisé en ce que** chaque élément de support (26) est réalisé en deux parties et qu'il est prévu sur les faces orientées l'une vers l'autre qui délimitent entre elles la fente pour la retenue mobile de la bande de raccordement de paroi (27), une zone d'appui saillante (29) dimensionnée en fonction de la largeur de fente qui traverse un perçage de la bande de raccordement de paroi (27) qui est dimensionné d'une manière correspondante plus grande dans la direction de déplacement transversale de la bande lors du pivotement du segment de paroi de séparation (6).

15. Dispositif de séparation selon l'une des revendications 1 à 14, **caractérisé en ce que** deux segments de paroi de séparation (2) ou plus sont reliés entre eux à leur bord extérieur vertical éloigné de la paroi stationnaire (3) respectivement par des charnières (25) permettant leur pivotement relatif entre eux.

16. Dispositif de séparation selon l'une des revendications 1 à 15, **caractérisé en ce que** sont fixés aux bords extérieurs verticaux libres des segments de paroi de séparation et/ou aux bords inférieurs orientés vers le bord de baignoire respectivement des bandes d'étanchéité latérales ou inférieures (31 ; 32) assurant chacune l'étanchéité entre elles respectivement par rapport au bord de baignoire (17).

17. Dispositif de séparation selon la revendication 16, **caractérisé en ce que** les bandes d'étanchéité (31 ; 32) sont fixées dans une fente longitudinale libre de la tige profilée (16) délimitant le segment de paroi de séparation (2).

18. Dispositif de séparation selon l'une des revendications 1 à 17, **caractérisé en ce que** les segments de paroi de séparation (2) reliés entre eux par des charnières (25) sont reliés entre eux par des bandes textiles respectivement en feuille de matériau synthétique flexibles, servant à l'étanchéité, recouvrant la zone des charnières (25).
